# EUROPÄISCHE PATENTSCHRIFT

(11) **EP 0 040 324 B1**
(45) Veröffentlichungstag und Bekanntmachung des Hinweises auf die Patenterteilung: **12.09.1984**
(21) Anmeldenummer: 81102803.4
(22) Anmeldetag: 11.04.1981
(51) Int. Cl.: H01H 13/12, H01H 13/70, H03J 5/32

(54) **Drucktastenschalter**
Push-button switch
Commutateur à bouton-poussoir

(30) Priorität: 16.05.1980 DE 3018810
(43) Veröffentlichungstag der Anmeldung: 25.11.1981
(73) Patentinhaber: PREH, Elektrofeinmechanische Werke Jakob Preh Nachf. GmbH & Co., 97607 Bad Neustadt (DE)
(72) Erfinder: Labude, Wolfgang, Ing.-grad., D-7750 Konstanz 19 (DE); Bauer, Karl-Heinz, D-8740 Bad Neustadt/S. (DE); Maisch, Edgar, D-8740 Neustadt/S. (DE)

## Beschreibung

Die Erfindung geht von einem Drucktastenschalter nach dem Oberbegriff des Anspruches 1 aus.

Drucktastenschalter werden insbesondere in Mehrfachausführung unter anderem z.B. für Drucktastenaggregate benötigt und zwar zur Einschaltung der einzelnen Kanäle von HF-Empfängern, wie z.B. Rundfunk- und Fernsehempfängern. Durch einen einzigen Tastendruck kann jeweils die voreingestellte Abstimmspannung und damit die zugeordnete Station bzw. der Kanal eingeschaltet werden. Die Speicherung der eingestellten Abstimmspannung erfolgt im Kanalspeicher in der Form von als Spannungsteiler geschalteten Spindelwiderständen oder Drehwiderständen.

Es ist bereits ein Drucktastenschalter in Verbindung mit einem Drucktastenaggregat bekannt, DE-A-28 33 184 der eine schmale, längliche Schaltstange aufweist, die in der Vorder- und Rückwand des Gehäuses geführt ist. Auf der Unterseite sind mehrere angeformte Ansätze vorhanden. Quer zu den Schaltstangen sind am Boden des Gehäuses Kontaktschienen gehaltert, die unter anderem aus einem Verbindungsteil und einer der Anzahl der Schaltstangen entsprechenden Zahl von U-förmig ausgebildeten Federteilen besteht. Ein Ende des Federteils ist mit dem Verbindungsteil verbunden, während das freie Ende mit den Ansätzen der Schaltstange zusammenwirkt.

Wird eine der Schaltstangen gedrückt, so werden über die Ansätze die freien Enden der Federteile gegen jeweils zugeordnete Drahtkontakte gedrückt. Die Federteile dienen somit gleichzeitig als Rückholfeder für die Schaltstangen wie auch als elektrisches Verbindungsglied. Die Federteile werden im Einschaltzustand sowohl auf Biegung wie auch auf Torsion beansprucht.

Es ist ferner bereits ein Drucktastenschalter bekannt, DE-A-2360168, bei dem in einem Gehäuse ein Stössel gegen die Kraft einer Rückstellfeder verschiebbar ist. Die Schnappfeder und der Kontaktarm sind einstückig und J-förmig ausgebildet. Mit dem bogenförmigen Zwischenstück ist die Feder in einem ortsfesten Kontaktstück schwenkbar gelagert. Das freie Ende des langen Federarmes liegt in einem Schneidenlager des Stössels. Der lange Federarm ist somit zwischen zwei Widerlager einseitig gewölbt eingespannt. Der kurze Federarm dient als Kontaktarm und er trägt einen Kontaktniet. Bei einem Ausführungsbeispiel sind zwei zu beiden Seiten des Stössels angeordnete Schnappfedern vorhanden und ausserdem ist am Stössel noch ein Stützglied vorhanden, das in Verschiebrichtung des Stössels auf und ab verschiebbar gelagert ist. Drückt man den Stössel nach unten, so wird die Rückstellfeder zusammengedrückt und gleichzeitig erfolgt eine Verschwenkung und Spannung der beiden Schnappfedern. Sobald die Totpunktlage erreicht ist, springen die Schnappfedern schlagartig in die Einschaltstellung, wobei sich das Stützglied relativ zum Stössel bewegt. Dieser Schaltmechanismus bedingt, dass die Schnappfedern symmetrisch und nahezu senkrecht zu der Verschieberichtung des Stössels angeordnet sein müssen. Dadurch wird seitlich sehr viel Platz beansprucht.

Aufgabe der vorliegenden Erfindung ist es, einen Drucktastenschalter der eingangs genannten Art zu schaffen, der eine möglichst geringe Baubreite aufweist. Diese Aufgabe wird erfindungsgemäss durch die im kennzeichnenden Teil des Patentanspruches 1 angegebenen Merkmale gelöst. Weitere vorteilhafte Ausgestaltungen der Erfindung sind den Unteransprüchen zu entnehmen.

Die Erfindung wird nachfolgend für ein Ausführungsbeispiel anhand der Zeichnungen näher beschrieben.

Von den Figuren zeigt
Figur 1 eine perspektivische Ansicht eines Drucktastenschalters in Verbindung mit einem Drucktastenaggregat,
Figur 2 einen Schnitt durch einen Tastenschieber,
Figur 3 eine Unteransicht des Tastenschiebers,
Figur 4 das Schaltsystem in Stellung AUS
Figur das Schaltsystem in Stellung EIN
Figur 6 eine Explosionsdarstellung des Drucktastenaggregates, insbesondere der Bandumschalteinrichtung.

Das in Figur 1 dargestellte Drucktastenaggregat besitzt beispielsweise acht Drucktasten zur Einschaltung der in den einzelnen Kanalspeichern voreingestellten Abstimmspannungen. Die Kanalspeicher bestehen aus Spindelwiderständen, bei denen durch Drehen eines Druckdrehknopfes 12 ein Federträger 49 mit einem Schleifkontakt 50 längs einer Spindel 48 geführt wird. Der Schleifkontakt stellt eine elektrische Verbindung her zwischen einer Kollektorbahn oder der Spindel und einem Widerstandselement 9 (siehe Figur 6) das in Mehrfachanordnung in bekannter Weise auf einer Isolierstoffplatte aus Hartpapier oder Kunststoff aufgebracht ist. Diese Isolierstoffplatte, die in Figur 1 mit 2 bezeichnet ist, bildet den Abschluss eines auf einer Seite offenen Gehäuses 1. Das Gehäuse selbst ist aus Gründen der Stabilität und damit auch der Wiederkehrgenauigkeit aus einem glasfaserverstärktem Kunststoff hergestellt. Wie aus Figur 1 hervorgeht, ragen die Lötanschlussfahnen 3 der Widerstandselemente hinten seitlich aus dem Gehäuse heraus. An einem Ende der Spindel befindet sich ein Druckdrehknopf 12, der eine geriffelte oder sonstwie griffig gestaltete Randung besitzt. Hiermit kann der Druckdrehknopf direkt gedreht werden. Man kann jedoch den Druckdrehknopf auch mit Hilfe eines in Figur 1 nicht dargestellten Steckschlüssels drehen. Hierzu ist der Druckdrehknopf mit einer Höhlung 13 versehen, die ein bestimmtes Innenprofil aufweist. Zur Abstimmung wird der Steckschlüssel in diese Höhlung gesteckt, wobei der Steckschlüssel ein Aussenprofil besitzt, das mit dem Innenprofil im Sinne einer Mitnahme zusammenwirkt.

Zwischen dem Druckdrehknopf und dem Gehäuse liegt ein in Figur 1 nicht sichtbares Kupplungselement für die Frequenzbereichsumschaltung, das aus Kunststoff hergestellt ist. Aus der Explosionsdarstellung der Figur 6 ist das System der Frequenzbereichsumschaltung oder der Bandumschaltung besser zu erkennen. Dieses Kupplungselement 51 besitzt umfangseitig einen Federungskranz 52, der mit einer gegenüberliegenden Schräge auf der Aussenseite des Druckdrehknopfes 12 zusammenwirkt. Weiter besitzt der Druckdrehknopf am Ende der Schräge eine achsparallele Verzahnung, deren kreuzweise angeordneten Zähne 53 im gedrückten Zustand in ein entsprechendes Innenprofil des Kupplungselementes 51 ragen und im Sinne einer Mitnehmerkupplung wirken. Durch das Eindrücken des Druckdrehknopfes wird auch das Kupplungselement 51 gegen die Gehäusewandung gedrückt. An dieser sind zwei diametral gegenüberliegende, vorstehende Warzen 56 angeformt, die dann in Einschnitten 57 des Kupplungselementes 51 eingreifen und eine schrittweise Rastung entsprechend der Anzahl der Frequenzbereiche bewirken. Um eine bessere Führung des Druckdrehknopfes 12 zu gewährleisten, ist dieser längs einer an das Gehäuse angeformten Hülse 58 geführt, die in den Druckdrehknopf 12 eintaucht.

Damit die Spindel 48 bei der Drehung des Druckdrehknopfes sich mitdreht, besitzt der Druckdrehknopf angeformte Schnappzungen 59, die durch das Kupplungselement hindurch in einen Längsschnitt 60 der Spindel ragen und mit dem Gehäuse rastend zusammenwirken. Das Kupplungselement besitzt ferner einen angeformten Zeiger 14, der - je nach Raststellung - in einem der drei kreissegmentförmig angeordneten Anzeigefenster 15 der Sperrschiene 7 sichtbar ist. Seitlich angeformt ist an das Kupplungselement 51 ein Schwenkansatz 65, der in der Mitte einen durchgehenden Ausschnitt 66 aufweist. Durch diesen Ausschnitt ist eine federnde Schleife 69 einer drahtförmigen Kontaktfeder 68 gesteckt. Diese Kontaktfeder dient, wie noch ausgeführt wird, der Frequenzbereichsumschaltung bzw. Bandumschaltung. Wird das Kupplungselement in eine seiner Raststellungen gedreht, so wird auch diese Kontaktfeder 68 entsprechend um einen kleinen Winkelbereich geschwenkt.

Zwischen den Kupplungselementen und dem Gehäuse befinden sich noch zwei als zweite und dritte bezeichnete Sammelschienen 62 und 63 aus Metall, die beide durch ein Isolierzwischenstück 64 elektrisch voneinander getrennt sind. Auf der Innenseite des Gehäuses ist als Gegenstück eine erste Sammelschiene 61 ebenfalls aus Metall angeordnet. Diese Sammelschienen sind allen Drucktasten gemeinsam und ihre Anzahl entspricht der Zahl der vorwählbaren Frequenzbereiche bzw. Bänder. Jede dieser Sammelschienen weist entsprechend der Zahl der Drucktasten längliche Ausnehmungen 67 auf, an deren Rand an den Längsseiten Kontaktteile 70 paarweise gegenüberliegend abgebogen sind. Diese Kontaktteile dienen zum einen aus Halterung am Gehäuse, zum anderen als Gegenkontakt zu der federnden Schleife 69 der Kontaktfeder. Wie aus Figur 6 zu entnehmen ist, befinden sich diese Kontaktteile entweder am rechten Ende der Ausnehmung 67, in der Mitte oder am linken Ende, so dass insgesamt drei Schaltstellungen möglich sind. Die Führung der Sperrschiene 7 auf der Frontaussenseite des Gehäuses erfolgt derart, dass die Sperrschiene an ihrer Längsseite angeformte Rastnasen 21 aufweist, die mit gehäuseseitigen Rastaufnahmen 22 rastend zusammenwirken. Ausserdem ist die Sperrschiene auf der Unterseite mit einem von der Querseite in Verschieberichtung sich erstreckenden, angeformten Steg 23 versehen, der in einer Nut 24 des Gehäuses geführt ist. Da die Rastnasen in die Rastaufnahmen ragen und die Sperrschiene einen Verschiebehub ausführen muss, sind die Rastaufnahmen als sich in Verschieberichtung erstreckende Schlitze ausgeführt, deren Länge mindestens dem Verschiebehub entsprechen muss. Ebenfalls mindestens um den Verschiebehub vergrössert sind die Durchbrüche 25 in der Sperrschiene, durch die die Druckdrehknöpfe 12 und die Drucktasten 16 ragen.

An das Gehäuse sind seitlich an der Schmalseite je eine Befestigungslasche 26 angeformt, mit deren Hilfe das Drucktastenaggregat an dem Chassis eines Fernsehempfängers befestigt werden kann.

Wie eingangs bereits erwähnt, können mit dem in Figur 1 dargestellten Drucktastenaggregat acht Kanäle gespeichert werden. Sind noch mehr Kanäle erwünscht, so können mehrere Drucktastenaggregate bausteinartig aneinandergereiht werden. Hierzu weist jede Baueinheit auf einer Gehäuseseite je vier Schnapphaken 27 auf, die in Figur 1 nicht dargestellten Öffnungen der Nachbarbaueinheit eingreifen. Ausserdem sind zur genauen Positionierung der Baueinheiten zueinander Arretierungsnasen vorhanden, die in Löcher28 der Nachbarbaueinheit eingepasst sind. Selbstverständlich sollen auch hier die Drucktasten gegenseitig auslösbar sein. Zu diesem Zweck besitzt jede Sperrschiene auf einer Längsseite einen seitlichen Mitnahmeausleger 29, der in eine entsprechend profilierte Ausnehmung der Nachbarsperrschiene eingreift und eine spielfreie Mitnahme gewährleistet.

Die Drucktaste 16 besteht aus einem flachen Tastenschieber 4, dessen eines Ende in einer hinteren Längswand 11 des Schaltergehäuses in einer Führung geführt ist. Das andere Ende, das in einer vorderen Längswand geführt ist, trägt an seiner aus dem Gehäuse herausragenden Stirnseite einen Druckknopf 19, der im Pressitz auf den Tastenschieber aufgedrückt ist oder der direkt an den Tastenschieber einstückig angespritzt ist. Durch eine Haltenase 37 und durch einen in Figur 1 nicht sichtbaren Anschlag ist jeder Tastenschieber in dem Gehäuse gehaltert und in seiner Verschieberichtung begrenzt.

Das in Figur 1 dargestellte Drucktastenaggregat soll insbesondere in Fernsehempfängern eingesetzt werden. Hierzu ist es erforderlich, dass neben der Kanaleinschaltung noch die Frequenzbereichsumschaltung vorgenommen wird. Deshalb werden mit dem Tastenschieber zwei voneinander unabhängige Kontaktsysteme betätigt. Aus diesem Grund auch sind in nutförmigen Aussparungen B6 im Tastenschieber zwei Blattfedern 8 angeordnet. Jene Blattfeder 8 ist, wie aus Figur 4 und 5 zu entnehmen ist, J-förmig ausgebildet mit einem langen Federarm 30 und einem kurzen Federarm 31, wobei beide über ein bogenförmiges Zwischenstück 32 miteinander einstükkig verbunden sind. Diese Blattfeder ist zwischen zwei Widerlager eingespannt und zwar so, dass sie einseitig leicht gewölbt ist. Man erreicht dies unter anderem dadurch, indem man die beiden Widerlager nichtfluchtend zueinander anordnet. Durch die leichte Wölbung der Blattfeder nach einer Seite soll gewährleistet sein, dass, wenn die beiden Widerlager sich relativ zueinander bewegen, die Blattfeder sich immer nach dieser Seite weiter auswölbt.

Die Blattfeder selbst kann zur Erniedrigung des Übergangswiderstandes ganz aus Silber oder aus einem preiswerten Material hergestellt sein, das zumindest an seiner kontaktierenden Oberfläche mit einer Silberschicht oder einer anderen gut leitenden Kontaktschicht versehen ist. Die Blattfeder erfüllt auch eine Doppelfunktion, da sie einerseits Kontaktfeder, andererseit aber auch Rückholfeder für die Drucktaste ist. Der lange Federarm übernimmt im wesentlichen die Funktion der Rückholfeder, während der kurze Federarm als Kontaktarm dient. Durch diese besondere J-förmige Ausgestaltung der Blattfeder ist die Drucktaste sehr leichtgängig. Da beim Drücken der Drucktaste hauptsächlich nur die Knickkraft des bereits vorgewölbten langen, relativ weichen Federarmes überwunden werden muss, zudem noch die Anpresskraft des kurzen Federarmes an das ortsfeste Kontaktstück hinzukommt, wobei diese Anpresskraft jedoch im Verhältnis der Abstände der Wirkungspunkte reduziert ist. Unterstützt wird die Presskraft noch durch die Abwinkelung des kurzen Federarmes, die etwa senkrecht zur Schieberichtung der Drucktaste steht.

Das erste Widerlager 33 befindet sich im Tastenschieber 4 an dem dem Druckknopf 19 näher liegenden Ende der Aussparung. Das zweite Widerlager wird durch ein V förmiges Schneidenlager 35 in einem ersten ortsfesten Kontaktstück 34 gebildet. Dieses Kontaktstück ist gleichzeitig ein Federelement, das aus Metall hergestellt ist. Mehrere Federelemente sind durch ein Verbindungsteil 41 miteinander verbunden und stellen eine erste Kontaktschiene 40 dar, deren Lötanschlussteil 42 seitlich aus dem Gehäuse herausgeführt ist. Wie aus Figur 6 zu entnehmen ist, ist diese erste Kontaktschiene 40 an der hinteren Längswand 11 des Gehäuses befestigt. Ebenfalls an dieser hinteren Längswand ist eine zweite Kontaktschiene 43 mit dem Lötanschlussteil 53 gehaltert, wobei die erste Kontaktschiene für die Durchschaltung der Frequenzbereichswahl verwendet wird. Beide Kontaktschienen sind mittels Schrauben 55 so an der Längswand befestigt, dass sie elektrisch voneinander durch eine Isolierplatte 54 isoliert sind. Ausserdem sind sie seitlich zueinander versetzt. Je ein Federelement der ersten und der zweiten Kontaktschiene bilden ein Paar und sie sind so angeordnet, dass sie mit den beiden Aussparungen in dem Tastenschalter fluchten. Da einerseits die paarweise zugehörigen Federelemente hintereinander liegen und andererseits die Blattfedern gleich gross sind, sind die Aussparungen im Tastenschieber unterschiedlich lang.

Ein Ende des langen Federarmes liegt in dem ersten Widerlager im Tastenschieber. Mit dem bogenförmigen Zwischenstück 32 liegt die Blattfeder 8 in dem V-förmigen Schneidenlager 35 des Federelementes 34 der Kontaktschiene 40. Der kurze Federarm 31 weist an seinem freien Ende eine gegen den langen Federarm 30 gerichtete Abwinkelung auf. Wie aus Figur 5 ersichtlich ist, drückt der lange Federarm über die Abwinkelung den kurzen Federarm gegen das zweite ortsfeste Kontaktstück 38. Hierdurch wird der Kontaktdruck wesentlich erhöht. Der erste Federarm dient somit sowohl als Rückstellfeder für den Tastenschieber als auch als Unterstützung des kurzen Federarmes, der in der Einschaltstellung eine elektrische Verbindung zwischen der Kontaktschiene und dem zweiten ortsfesten Kontaktstück herstellt.

Entsprechend den geforderten Schaltfunktionen, nämlich Kanaleinschaltung und Frequenzbereichswahl, sind zwei Arten von zweiten ortsfesten Kontaktstücken vorhanden. Bei der Kanaleinschaltung besteht dies einstückig aus einem Metallteil mit einem oberen Teil, der mit dem kurzen Federarm 31 der Blattfeder zusammenwirkt, wie aus Figur 4 und 5 hervorgeht, und mit einem unteren als Kontaktstücke 72 wirkenden Teil, der zur Kontaktierung der Spindel 48 dient. Hierzu verläuft im unteren Teil in der Mitte von unten nach oben eine Öffnung 73, die die Spindel aufnehmen soll. In diese Öffnung ragen von beiden Seiten zwei Gabelarme herein, deren untere Enden 74 mit Rastnasen versehen sind, die in entsprechende Rastausnehmungen des Gehäuses einrasten, und dessen obere, nach innen weisende Federzungen 75 unter Vorspannung in einer Nut 76 der Spindel liegen.

Das zweite ortsfeste Kontaktstück für die Frequenzbereichsumschaltung besteht aus einer endseitig abgewinkelten Schlaufe 71 der Kontaktfeder.

## Patentansprüche

1. Drucktastenschalter mit einem Gehäuse, mit mindestens einem im Gehäuse geführten und gegen Federkraft betätigbaren Tastenschieber (4), mit mindestens einer J-förmig gestalteten, als Schaltkontakt wirkenden Blattfeder (8), bestehend aus einem langen Federarm (30) und einem weiteren, über ein bogenförmiges Zwischenstück (32) mit diesem verbundenen kurzen Federarm (31), wobei sich das freie Ende des langen Federarmes (30) in einem ersten, im Tastenschieber (4) angeordneten Widerlager (33) und das bogenförmige Zwischenstück (32) in einem zweiten Widerlager (35) an einem ersten, im Gehäuse vorhandenen ortsfesten Kontaktstück (34) unter einseitiger Wölbung der Blattfeder (8) abstützt und über den kurzen Federarm (31) in der Einschaltstellung eine elektrische Verbindung zwischen dem ersten ortsfesten Kontaktstück (34) und wenigstens einem zweiten ortsfesten Kontaktstück (38, 71) hergestellt ist, dadurch gekennzeichnet, dass die Blattfeder (8) - mit ihrer Längsachse parallel zur Verschieberichtung liegend - in einer nutförmigen Aussparung (36) des Tastenschiebers (4) angeordnet ist, wobei der lange Federarm (37 gleichzeitig die Rückstellfeder für den Tastenschieber (4) ist.

2. Schalter nach Anspruch 1, dadurch gekennzeichnet, dass erstes Widerlager (33) und zweites Widerlager (35) nicht fluchtend angeordnet sind.

3. Schalter nach einem der Ansprüche 1 oder 2, dadurch gekennzeichnet, dass mehrere Drucktastenschalter zu einem Drucktastenaggregat zusammengefasst sind, bei dem die aus dem Gehäuse herausragenden, sich gegenseitig mittels einer Sperrschiene (7) auslösenden Drucktastenschalter zur Einschaltung einspeicherbarer, wahlweise einstellbarer elektrischer Werte von mehreren Spannungsteilern für Kapazitätsdiodenabstimmung bestehenden Kanalspeichern dienen.

4. Schalter nach einem der Ansprüche 1 bis 3, dadurch gekennzeichnet, dass sich am freien Ende des kurzen Federarmes (31) eine zum langen Federarm (30) hin gerichtete Abwinkelung (39) befindet, gegen die der lange Federarm (30) mindestens in der Einschaltstellung drückt.

5. Schalter nach einem der Ansprüche 1 bis 4, dadurch gekennzeichnet, dass die Blattfeder aus Silber besteht oder wenigstens mit einer Silberschicht versehen ist.

6. Schalter nach einem der Ansprüche 1 bis 5, dadurch gekennzeichnet, dass sich das erste, im Tastenschieber (4) angeordnete Widerlager (33) an dem Ende der nutförmigen Aussparung (36) befindet, das zu dem Ende des Tastenschiebers (4) hinliegt, von dem aus der Schieber betätigt wird, und dass das gegenüberliegende Ende der nutförmigen Aussparung (36) offen ist.

7. Schalter nach einem der Ansprüche 1 bis 6, dadurch gekennzeichnet, dass das zweite Widerlager (35) aus einem am ersten ortsfesten Kontakt ausgebildeten Schneidenlager besteht.

8. Schalter nach Anspruch 3 und 7, dadurch gekennzeichnet, dass die ersten ortsfesten Kontaktstücke (34) in einer der Anzahl der Drucktastenschalter entsprechenden Zahl an einer Kontaktschiene (40, 43) ausgebildet sind, die aus dem Gehäuse herausgeführte Lötanschlussteile (42) aufweist.

9. Schalter nach einem der Ansprüche 1 bis 8, dadurch gekennzeichnet, dass bei Anordnung von zwei Blattfedern (8) in einem Tastenschieber (4) die nutförmigen Aussparungen (36) nebeneinander an derselben Seite des Tastenschiebers (4) vorgesehen und dabei unterschiedlich lang sind, derart, dass die beiden Blattfedern in Längsrichtung gesehen etwas gegeneinander versetzt liegen.

10. Schalter nach Anspruch 9, dadurch gekennzeichnet, dass zwei Kontaktschienen (40,43) nach Anspruch 8 vorhanden sind, die im Gehäuse (1) voneinander elektrisch isoliert befestigt sind, wobei jeweils ein festes Kontaktstück (34) der ersten Kontaktschiene (40) mit einem festen Kontaktstück (34) der zweiten Kontaktschiene (43) ein Paar bilden und dabei seitlich zueinander derart versetzt sind, dass die beiden Kontaktstücke mit den beiden Aussparungen (36) im zugeordneten Tastenschieber fluchten.

11. Schalter nach Anspruch 9 oder 10, dadurch gekennzeichnet, dass in der Einschaltstellung die stärker deformierte Blattfeder (8) mit dem Mittelteil ihrer Auswölbung aus der nutförmigen Aussparung (36) herausragt.

## Claims

1. Push button switch with a housing, with at least one push button slide plate (4) guided in the housing and actuable against spring force, with at least one J-shaped leaf spring (8) acting as a switch contact comprising a long spring arm (30) and a further short spring arm (31) connected to it via a curved intermediate piece (32), wherein the free end of the long spring arm (30) is supported in a first support (33) arranged in the push button slide plate (4), and the curved intermediate piece (32) is supported in a second support (35) on a first fixed contact piece (34) present in the housing, with arching of the leaf spring (8) to one side, and via the short spring arm (31) in the switch-on position an electrical connection is produced between the first fixed contact piece (34) and at least one fixed second contact piece (38, 71) arranged in the housing, characterised in that the leaf spring (8) - with its longitudinal axis lying parallel to the shift direction - is arranged in a groove-like recess (36) of the push button slide plate (4), wherein the long spring arm (30) is at the same time the return spring for the push button slide plate (4).

2. Switch according to claim 1, characterised in that the first support (33) and the second support (35) are not arranged in alignment.

3. Switch according to one of claims 1 or 2, characterised in that a plurality of push button switches are joined together to form a push button unit, in which the push button switches projecting from the housing and being mutually released by means of a locking bar (7), are used for switching-on storable, optionally adjustable, electrical values of channel stores comprising a plurality of voltage dividers for capacitance diode adjustment.

4. Switch according to one of claims 1 to 3, characterised in that at the free end of the short spring arm (31) there is a bend (39) directed towards the long spring arm (30), against which the long spring arm (30) presses at least in the switch-on position.

5. Switch according to one of claims 1 to 4, characterised in that the leaf spring is made of silver or is at least provided with a silver layer.

6. Switch according to one of claims 1 to 5, characterised in that the first support (3) arranged in the push button slide plate (4) is at the end of the groove-like recess (36) which lies towards the end of the push button slide plate (4) from which the slide plate is actuated, and in that the opposite end of the groove-like recess (36) is open.

7. Switch according to one of claims 1 to 6, characterised in that the second support (35) comprises a knife edge support constructed on the first fixed contact.

8. Switch according to claim 3 and 7, characterised in that the first fixed contact pieces (34) are constructed in a number corresponding to the number of push button switches on a contact bar (40, 43) which has soldered connection parts (42) produced from the housing.

9. Switch according to one of claims 1 to 8, characterised in that in an arrangement of two leaf springs (8) in push button slide plate (4), the groove-like recesses (36) are proveded next to one another on the same side of the push button slide plate (4) and are of such different lengths that the two leaf springs seen in the longitudinal direction lie somewhat staggered with respect to one another.

10. Switch according to claim 9, characterised in that there are two contact bars (40, 43) according to claim 8 which are secured in the housing (1) electrically insulated from one another, whereby respectively a fixed contact piece (34) of the first contact bar (40) and a fixed contact piece (34) of the second contact bar (43) form a pair and thus are staggered laterally with respect to one another in such a way that that the two contact pieces are in alignment with the two recesses (36) in the associated push button slide plate.

11. Switch according to claim 9 or 10, characterised in that in the switch-on position the more deformed leaf spring (8) projects from the groove-like recess (36) with the central part of its outward arch.

## Revendications

1. Interrupteur à boutons-poussoirs comportant un boîtier, au moins un coulisseau (4) mobile dans ce boîtier et pouvant être actionné à l'encontre de la force d'un ressort, au moins une lame de ressort (8) qui, conformé en J et faisant office de contact de commutation, se compose d'un bras de ressort long (30) et d'un autre bras de ressort court (31) relié à ce dernier par un organe intercalaire (32) en forme d'étrier, l'extrémité libre du bras de ressort long (30) étant en appui dans une première butée (33) placée dans le coulisseau (4) et l'organe intercalaire (32) en forme d'étrier prenant appui dans une seconde butée (35), contre une première pièce stationnaire de contact (34) prévue dans le boîtier, en bombant la lame de ressort (8) d'un côté tandis que, par l'intermédiaire du bras de ressort court (31), une liaison électrique est établie en position d'enclenchement entre le premier organe stationnaire de contact (34) et au moins un second organe stationnaire de contact (38, 71) logé dans le boîtier, interrupteur caractérisé par le fait que la lame de ressort (8) se trouve, avec son axe longitudinal parallèle à la direction du coulissement, dans une échancrure (36) en forme der gorge élaborée dans le coulisseau (4), le bras de ressort long (30) servant en même temps de ressort de rappel dudit coulisseau (4).

2. Interrupteur selon la revendication 1, caractérisé par le fait que la première butée (33) et la seconde butée (35) ne sont pas alignées.

3. Interrupteur selon l'une des revendications 1 et 2, caractérisé par le fait que plusieurs interrupteurs à boutons-poussoirs sont rassemblés pour former un groupe à boutons-poussoirs dans lequel les interrupteurs à boutons-poussoirs, faisant saillie au-delà du boîtier et se déclenchant mutuellement au moyen d'un rail de verrouillage (7), servent à enclencher des valeurs électriques pouvant être mémorisées et ajustables sélectivement, à partir de mémoires de canaux constituées par plusieur diviseurs de tension en vue d'un accord par diodes à capacité variable.

4. Interrupteur selon l'une des revendications 1 à 3, caractérisé par le fait que, à l'extremité libre du bras de ressort court (31), se trouve un coude (39) dirigé vers le bras de ressort long (30), et contre lequel ledit bras de ressort long (30) exerce une poussée, au moins dans la position d'enclenchement.

5. Interrupteur selon l'une des revendications 1 à 4, caractérisé par le fait que la lame de ressort consiste en de l'argent ou est au moins revêtue d'une couche d'argent.

6. Interrupteur selon l'une des revendications 1 à 5, caractérisé par le fait que la première butée (33) disposée dans le coulisseau (4) se trouve à l'extrémité de l'évidement (36) en forme de gorge qui est tournée vers l'extrémité dudit coulisseau (4) à partir de laquelle ce coulisseau est actionné; et par le fait que l'extrémité opposée de l'évidement (36) en forme de gorge est ouverte.

7. Interrupteur selon l'une des revendications 1 à 6, caractérisé par le fait que la seconde butée (35) consiste en un couteau de séparation élaboré sur le premier contact fixe.

8. Interrupteur selon les revendications 3 et 7, caractérisé par le fait que les premiers organes stationnaires de contact (34) sont élaborés en nombre correspondant à celui des interrupteurs à boutons-poussoirs, sur un rail de contact (40, 43) présentant des parties (42) de raccordement par brasage qui sortent du boîtier.

9. Interrupteur selon l'une des revendications 1 à 8, caractérisé par le fait que, dans le cas où deux lames de ressort (8) sont disposées dans un coulisseau (4), les évidements (36) en forme de gorge sont juxtaposés sur le même côté dudit coulisseau (4) et présentent alors des longueurs différentes, de telle manière que les deux lames de ressort soient un peu décalées l'une de l'autre quand on les observe dans le sens longitudinal.

10. Interrupteur selon la revendication 9, caractérisé par le fait qu'il comporte deux rails de contact (40, 43) selon la revendication 8, qui sont fixés dans le boîtier (1) en étant isolés électriquement l'un de l'autre, un organe stationnaire de contact (34) du premier rail de contact (40) formant une paire respective avec un organe stationnaire de contact (34) du second rail de contact (43), lesdits organes de contact étant alors décalés latéralement l'un de l'autre, de manière que ces deux organes de contact soient alignés avec les deux évidements (36) dans le coulisseau associé.

11. Interrupteur selon la revendication 9 ou 10, caractérisé par le fait que, dans la position d'enclenchement, la lame de ressort (8) plus fortement déformé fait saillie, par la partie centrale de son bombement, au-delà de l'évidement (36) en forme de gorge.
